# EUROPÄISCHE PATENTANMELDUNG

(11) **EP 0 036 984 A2**
(43) Veröffentlichungstag der Anmeldung: **07.10.1981**
(21) Anmeldenummer: 81101860.5
(22) Anmeldetag: 13.03.1981
(51) Int. Cl.: F24D 3/10, F16L 41/00, F24D 19/00

(54) **Rohrleitungsverteiler, insbesondere für Warmwasserheizungen**

(30) Priorität: 02.04.1980 DE 3012854
(71) Anmelder: Maile + Grammer GmbH Rohrverteilerbau, D-7407 Rottenburg 15-Ergenzingen (DE)
(72) Erfinder: Grammer, Meinrad, D-7407 Rottenburg 15-Ergenzingen (DE)
(74) Vertreter: Möbus, Rudolf, Dipl.-Ing.

(57) **Zusammenfassung**

Die Erfindung betrifft einen RohrleitungsverteilerfürVor-und Rücklaufleitungen, insbesondere für Warmwasserheizungen. Die Rohrleitungsanschlüsse (14 - 16), die aus einem langgestreckten Verteilergehäuse (10) nach außen geführt sind, das durch eine in Längsrichtung verlaufende Innenwandung (11) in einen Vorlaufraum (12) und einen Rücklaufraum (13) unterteilt ist, weisen alle eine einheitliche Länge und einen einheitlichen Durchmesser auf. Anschlußleitungen unterschiedlichen Durchmessers werden über vorgefertigte unterschiedliche Reduzierstücke (21 - 23) an die herausgeführten Rohrleitungsanschlüsse (14 - 16) des Verteilergehäuses (10) angeschlossen.

## Beschreibung

Die Erfindung betrifft einen Rohrleitungsverteiler für Vor- und Rücklaufleitungen, insbesondere für Warmwasserheizungen, mit einem in Längsrichtung durch eine Wand in einen Vorlaufraum und einen Rücklaufraum unterteilten langgestreckten Verteilergehäuse und mit aus dem Vorlaufraum und dem Rücklaufraum nach außen geführten Rohrleitungsanschlüssen.

Rohrleitungsverteiler der vorstehend genannten Art sind bereits vorgeschlagen worden und durch die DE-PS 21 16 982 bekannt. Bei diesem bekannten Rohrleitungsverteiler, der hervorragend geeignet ist, haben die Rohrleitungsanschlüsse eine vom Durchmesser der anzuschließenden Verteilerleitung abhängige und an genormte Anlagenteile angepaßte Länge und sind vorzugsweise als Reduzieraufsätze ausgebildet, bei denen der Leitungsquerschnitt stufenweise auf verschiedene Normquerschnitte in vorgegebenen und an weitere Normmaße angepaßten Abständen vom Rohrstück verringert ist.

Der Erfindung liegt nun die Aufgabe zugrunde, einen Rohrleitungsverteiler, insbesondere für kleinere Heizungsanlagen, zu schaffen, bei welchem die Herstellung der Rohrleitungsanschlüsse vereinfacht und die Umstellung auf unterschiedliche Durchmesser der Anschlußrohre vereinfacht sind.

Die gestellte Aufgabe wird mit einem Rohrleitungsverteiler der eingangs genannten Art erfindungsgemäß dadurch gelöst, daß die Rohrleitungsanschlüsse einheitliche Länge und einheitlichen Durchmesser aufweisen und zum lösbaren Verankern von vorgefertigten unterschiedlichen Reduzierstücken vorgegebener Länge ausgebildet sind. Vorteilhafterweise können hierbei die Rohrleitungsanschlüsse mit dem Verteilergehäuse verschweißte Innengewindemuffen sein und die Reduzierstücke an beiden Seiten Außengewindeabschnitte mit verschiedenen Durchmessern und dazwischen einen konischen Reduzierbereich und einen Ansatzbereich für ein Werkzeug aufweisen. Weitere vorteilhafte Merkmale des Erfindungsgegenstandes sind in Unteransprüchen aufgeführt.

Durch die angespannte Energiesituation bedingt werden auch bei kleineren Heizungsanlagen, beispielsweise durch den zusätzlichen Einsatz von Wärmepumpen und Solaranlagen, zusätzliche Rohranschlüsse oder Änderungen der Rohranschlußverteilung an Rohrleitungsverteileranlagen erforderlich. Diese Maßnahmen werden durch einen erfindungsgemäß ausgebildeten Rohrleitungsverteiler erleichtert. In die einheitlich ausgebildeten Rohrleitungsanschlüsse des Rohrleitungsverteilers lassen sich wahlweise unterschiedliche Reduzierstücke einsetzen, welche die Verbindung zu einem Vorlauf- oder Rücklaufrohr beliebigen Durchmessers erlauben. Durch die Ausbildung der Teile als Schraubverbindungsteile ist eine rasche Montage gewährleistet und lassen sich die Verbindungen bei Bedarf auch wieder leicht lösen. Bei der Kombination vorhandener Heizungsanlagen mit zusätzlichen Wärmeerzeugern, die zusammengeschaltet werden müssen, tritt häufiger als erwartet auch eine Umverteilung der Rohrleitungsanschlüsse auf, die sich an einem erfindungsgemäß ausgebildeten Rohrleitungsverteiler leicht durchführen läßt.

Nachfolgend wird ein Ausführungsbeispiel des Erfindungsgegenstandes anhand der beiliegenden Zeichnung näher erläutert, die einen Teillängsschnitt durch einen Rohrleitungsverteiler mit einigen Rohrleitungsanschlüssen und verschiedenen Reduzierstücken zeigt.

Die Zeichnung zeigt ein Verteilergehäuse 10 mit rechteckigem oder quadratischem Querschnitt, das durch eine innere, in Längsrichtung verlaufende Wandung 11 in einen Vorlaufraum 12 und einen Rücklaufraum 13 unterteilt ist. Das Gehäuse 10 kann einen Aufbau haben, wie er in der Patentschrift 21 16 982 beschrieben ist. Auf der Oberseite des Verteilergehäuses 10 sind in gleichmäßigen Abständen Öffnungen ausgebildet, in welche als Innengewindemuffen ausgebildete Rohrleitungsanschlüsse 14, 15 und 16 eingeschweißt sind, die alle den gleichen Durchmesser haben. Jede zweite Innengewindemuffe ist durch den Vorlaufraum 12 hindurch bis zu einer Öffnung 17 in der Innenwandung 11 geführt, bildet also einen Rohrleitungsanschluß zum Rücklaufraum 13, während die benachbarten Rohrleitungsanschlüsse 14, 16 Anschlüsse zum Vorlaufraum 12 des Verteilergehäuses 10 bilden. In der Zeichnung sind noch ein seitlicher Vorlauf-Rohrleitungsanschluß 18, ein kleinerer Rohrleitungsanschluß 19 für eine Entleerungsleitung und ein unterer Rücklauf-Rohrleitungsanschluß 20 eingezeichnet.

In die Rohrleitungsanschlüsse lassen sich wahlweise verschiedene Reduzierstücke einsetzen, von denen in der Zeichnung drei dargestellt sind. Ein erstes Reduzierstück 21 ist oberhalb des Rohrleitungsanschlusses 14, ein zweites Reduzierstück 22 oberhalb des Rohrleitungsanschlusses 15 und ein drittes Reduzierstück 23 oberhalb des Rohrleitungsanschlusses 16 angeordnet. Alle Reduzier- . stücke 21 - 23 weisen an ihrem unteren Ende einen in die einheitlichen Innengewinde der Rohrleitungsanschlüsse 14 - 16 passenden Außengewindeabschnitt 24 auf, der eine Ringnut besitzt, in welche ein Dichtungsring 25 eingelegt ist. An den in einem Außenflansch 26 endenden Außengewindeabschnitt 25 schließt sich ein Werkzeug-Ansatzbereich 27 an, der bei den dargestellten Reduzierstücken für den Ansatz eines Maulschlüssels polygonal ausgebildet ist. Der Werkzeug-Ansatzbereich könnte aber auch zylindrisch und mit einer Längsriffelung zum Ansatz von Rohrzangen gestaltet sein.

Jedes der drei Reduzierstücke 21, 22, 23 weist an seinem oberen Ende einen Außengewindeabschnitt 28, 29 oder 30 auf, der sich unter den einzelnen Reduzierstücken durch seinen Durchmesser unterscheidet und den Anschluß unterschiedlicher Normrohre erlaubt. Entsprechend dem unterschiedlichen Durchmesser der oberen Außengewindeabschnitte 28, 29 und 30 hat auch der konische Verbindungsbereich 31, 32 oder 33 der einzelnen Reduzierstücke 21 - 23, der zwischen dem Werkzeug-Ansatzbereich 27 und den oberen Außengewindeabschnitten 28, 29 und 30 verläuft, unterschiedliche Konizität. Auch der obere Außengewindeabschnitt 28, 29 oder 30 kann in nicht dargestellter Weise mit einem Dichtungsring besetzt sein.

Die Länge der Reduzierstücke 21, 22, 23 kann gleich oder aber in Abhängigkeit vom Anschlußrohrdurchmesser so unterschiedlich sein, daß bei Verwendung handelsüblicher oder genormter Muffenabsperrorgane die Spindelhöhe dieser Organe in allen parallelen Anschlußrohren die gleiche ist.

## Patentansprüche

1. Rohrleitungsverteiler für Vor- und Rücklaufleitungen, insbesondere für Warmwasserheizungen, mit einem in Längsrichtung durch eine Innenwandung in einen Vorlaufraum und einen Rücklaufraum unterteilten langgestreckten Verteilergehäuse und mit aus dem Vorlaufraum und dem Rücklaufraum nach außen geführten Rohrleitungsanschlüssen, dadurch gekennzeichnet, daß die Rohrleitungsanschlüsse (14, 15, 16) einheitliche Länge und einheitliche Durchmesser aufweisen und zum lösbaren Verankern von vorgefertigten unterschiedlichen Reduzierstücken (21, 22, 23) vorgegebener Länge ausgebildet sind.

2. Rohrleitungsverteiler nach Anspruch 1, dadurch gekennzeichnet, daß die Rohrleitungsanschlüsse (14, 15, 16, 18, 20) mit dem Verteilergehäuse (10) verschweißte Innengewindemuffen sind und die Reduzierstücke (21, 22, 23) an beiden Enden Außengewindeabschnitte (24; 28, 29, 30) mit verschiedenen Durchmessern und dazwischen einen konischen Reduzierbereich (31, 32, 33) und einen Ansatzbereich (27) für ein Werkzeug aufweisen.

3. Rohrleitungsverteiler nach Anspruch 1 und 2, dadurch gekennzeichnet, daß mindestens im verteilerseitigen Außengewindeabschnitt (24) der Reduzierstücke (21, 22, 23) eine Ringnut zur Aufnahme eines Dichtungsringes (25) ausgebildet ist.

4. Reduzierbereich nach Anspruch 2, dadurch gekennzeichnet, daß der Werkzeug-Ansatzbereich (27) der Reduzierstücke (21, 22, 23) einen polygonalen Querschnitt aufweist.

5. Rohrleitungsverteiler nach Anspruch 2, dadurch gekennzeichnet, daß der Werkzeug-Ansatzbereich (27) der Reduzierstücke (21 - 23) ein zylindrischer Abschnitt mit einer Längsriffelung ist.
